# EUROPÄISCHE PATENTSCHRIFT

(11) **EP 1 712 674 B1**
(45) Veröffentlichungstag und Bekanntmachung des Hinweises auf die Patenterteilung: **26.09.2012**
(21) Anmeldenummer: 06013814.6
(22) Anmeldetag: 26.10.2004
(51) Int. Cl.: D21F 3/02

(54) **Anpresseinrichtung**
Pressing device
Dispositif de pression

(30) Priorität: 31.10.2003 DE 10351294
(43) Veröffentlichungstag der Anmeldung: 18.10.2006
(62) Teilanmeldung aus: 04790881.9
(73) Patentinhaber: Voith Patent GmbH, 89522 Heidenheim (DE)
(72) Erfinder: Mueller, Jens, 88212 Ravensburg (DE); Welp, Ewald G., 40629 Düsseldorf (DE); Schuette, Andreas, 89518 Heidenheim (DE); Giannoulis, Dimitrios, 66424 Homburg (DE); Pfifferling, Ralf, 89547 Gerstetten (DE); Meyer-Grevendick, Wolfgang, 45279 Bochum (DE)

(56) Entgegenhaltungen:
- US-A- 3 053 467
- US-A- 4 374 552
- US-A- 4 713 147

## Beschreibung

Die Erfindung betrifft eine Schuhpresseinheit in einer Maschine zur Herstellung einer Faserstoffbahn, insbesondere Papier- oder Kartonbahn, wobei die Schuhpresseinheit eine durch eine Gegenwalze gebildete Gegenfläche und eine Schuhwalze, einen Druckschuh und eine Anpresseinrichtung aufweist, wobei die Anpresseinheit wenigstens einen an einem Tragkörper abgestützten, zumindest bereichsweise flexiblen Druckkörper umfasst, der wenigstens einen Hohlraum aufweist, der mit Druckfluid beaufschlagbar ist, um über ein entsprechendes Druckkörpervolumen eine vorgebbare Anpresskraft zu erzeugen. Dabei ist der Druckkörper vorzugsweise leckagefrei ausgeführt.

Ein solcher Druckschuh kann insbesondere Teil einer Schuhpresseinheit, insbesondere einer Schuhwalze, sein und dazu dienen, ein flexibles Band bzw. einen flexiblen Pressmantel zur Bildung eines in Bahnlaufrichtung verlängerten Pressnips gegen eine z.B. durch eine Gegenwalze gebildete Gegenfläche zu pressen. Eine entsprechende Schuhpresseinheit kann beispielsweise zur Herstellung und/oder Behandlung einer Faserstoffbahn, insbesondere Papier- oder Kartonbahn, vorgesehen sein. Dabei kann die Faserstoffbahn zusammen mit wenigstens einem Filz oder Sieb durch den betreffenden Pressnip geführt sein.

Eine Schuhpresseinheit für eine Papiermaschine ist beispielsweise aus US 4,713,147 A bekannt.

Bisher erfolgt die Anpressung des Druckschuhes entweder durch ein Öldruckbett oder getrennte Anpresskolben. Ein Öldruckbett bringt nun aber insbesondere Probleme im Hinblick auf die Abdichtung mit sich. Die Verwendung getrennter Anpresskolben ist mit dem Nachteil einer durch die einzelnen Kolben verursachten Abweichung im Druckquerprofil verbunden.

Der Erfindung liegt die Aufgabe zugrunde, eine verbesserte Schuhpresseinheit der eingangs genannten Art zu schaffen, bei der die zuvor erwähnten Probleme beseitigt sind. Dabei soll insbesondere eine gleichmäßigere Druckverteilung in Maschinenlaufrichtung und in Querrichtung ermöglicht werden, um ein möglichst ebenes Druckprofil zu erhalten. Das Auftreten von Reaktionskräften in Maschinenlaufrichtung und Querrichtung soll auf ein Minimum reduziert werden.

Diese Aufgabe wird erfindungsgemäß dadurch gelöst, dass dem Druckschuh wenigstens ein Rückzugselement zugeordnet ist, durch das er von der Gegenfläche wegbewegbar ist. Durch eine geeignete Kombination aus Druckkörper bzw. Druckkörpern und Rückzugselement bzw. Rückzugselementen ist eine feinfühligere Querprofilierung möglich.

Ein jeweiliges Rückzugselement kann insbesondere wenigstens ein Feder- und/oder wenigstens ein Zylinder/Kolben-Element umfassen.

Zweckmäßigerweise sind Länge und Form des Druckkörpers zumindest teilweise durch Anschläge bestimmt.

In der Mitte der Arbeitsbreite kann beispielsweise eine Anschlagleiste vorgesehen sein. Dadurch können Bewegungen der Druckschuheinheit in Arbeitsbreitenrichtung vorteilhafterweise unterbunden und gleichzeitig die die verformungsfreie thermische Ausdehnung des Druckschuhunterteils zugelassen werden. Es können auch mehrere Anschlagleisten, beispielsweise jeweils an den Außenseiten des Druckschuhs vorgesehen sein.

Die Anschlagleiste kann auch mit Gleitstreifen versehen sein, die bevorzugt austauschbar sind, um die Reibung zwischen den Anschlagleisten und den Balgen bzw. dem Tragkörper zu reduzieren.

Die Anschlagleiste in der Mitte der Arbeitsbreite ist bevorzugt länger ausgeführt als die übrigen Anschläge. Außerdem ist die Anschlagleiste bevorzugt in einem U-förmigen Anschlag in der Mitte der Arbeitsbreite geführt.

Die der Verbindung mit der Druckfluidversorgung dienenden Armaturen sind zweckmäßigerweise auf der vom Druckschuh abgewandten Seite des Druckkörpers angeordnet.

Vorteilhaft ist es außerdem, die Verbindungen zur Druckfluidversorgung relativ zum Druckkörper diagonal anzuordnen. Bei benachbarten Druckkörpern werden die Armaturen bevorzugt paarweise, insbesondere einlaufseitig/ auslaufseitig abwechselnd, miteinander verbunden. Dadurch ergeben sich kurze Verbindungswege.

Auch bevorzugt ist es, die Verbindung unterhalb des Tragkörper-Obergurtes, das heißt, seines waagerechten Teils, und/oder neben dem Steg des Tragkörpers, das heißt, seinem senkrechten Teil, vorzusehen. Die Verbindungen können hier geschützt untergebracht werden und beanspruchen keinen zusätzlichen Platz.

Bevorzugt besteht der Druckkörper zumindest teilweise aus faserverstärktem Kunststoff.

Der Druckschuh kann nach einer weiteren Ausgestaltung der Erfindung auch in Maschinenlaufrichtung drehbar gelagert sein, und zwar insbesondere mittig. Darüber hinaus kann der Druckschuh auch in Maschinenquerrichtung, insbesondere mehrfach, gelagert sein. Dies hat den Vorteil, dass sich eine definierte Lage des Druckschuhs ergibt, ohne dass Anschlagleisten erforderlich sind. Der Druckschuh erhält dadurch eine exakt berechenbare Position, und auch das Druckprofil ist exakt berechenbar. Weiterhin kann die drehbare Lagerung ihrerseits frei beweglich in horizontaler Richtung gelagert sein.

Erfindungsgemäß können auch zwei oder mehr Druckkörper übereinander angeordnet sein. Dabei sind bevorzugt eine oder mehrere Trennplatten zwischen den Druckkörpern angeordnet. Anstelle der unteren Druckkörper können auch zumindest teilweise Druckkolben vorgesehen sein. Damit können weitere Variationsmöglichkeiten und Einstellmöglichkeiten realisiert werden.

Anwendung findet die erfinderische Lösung insbesondere bei Entwässerungseinrichtungen in Maschinen zur Herstellung und/oder Veredlung von Papier-, Karton-, Tissue- oder anderen Faserstoffbahnen. Dabei wird die Faserstoffbahn gemeinsam mit zumindest einem Entwässerungsband durch einen Pressspalt geführt, der mit Hilfe der Anpresseinrichtung gebildet wird. Die Linienkraft im Pressspalt liegt vorzugsweise zwischen 50 und 980 KN und insbesondere zwischen 60 und 210 KN. Besonders geeignet ist daher der Einsatz bei der Herstellung von Tissuebahnen.

Die Erfindung wird im folgenden anhand von Ausführungsbeispielen unter Bezugnahme auf die Zeichnung näher erläutert; in dieser zeigen:
- Figur 1: eine schematische Querschnittsdarstellung eines Druckschuhes mit zugeordneter Anpresseinrichtung,
- Figur 2: eine schematische Darstellung des in der Figur 1 gezeigten Druckkörpers in einer Ansicht von unten,
- Figur 3: eine schematische Darstellung einer weiteren Ausführungsform der Anpresseinrichtung mit zwei in Maschinenlaufrichtung aufeinanderfolgenden Druckkörpern sowie mit dem Druckschuh zugeordneten Rückholelementen,
- Figur 4: eine schematische Darstellung einer weiteren Ausführungsform der Anpresseinrichtung mit in Maschinenlaufrichtung betrachtet lediglich einem Druckkörper, wobei auch in diesem Fall dem Druckschuh wieder Rückholelemente zugeordnet sind
- Figur 5: eine schematische Darstellung einer Ausführungsform der Anpresseinrichtung mit drei in Querrichtung aufeinanderfolgenden Druckkörpern,
- Figur 6: eine schematische Darstellung einer Ausführungsform mit Druckschlauch,
- Figur 7: eine Darstellung entsprechend Figur 1 einer weiteren Variante der Erfindung, und
- Figur 8: eine Darstellung gemäß Figur 1 noch einer Variante der Erfindung.

Figur 1 zeigt in schematischer Querschnittsdarstellung einen Druckschuh 10 mit zugeordneter Anpresseinrichtung 12.

Die Anpresseinrichtung 12 umfasst wenigstens einen an einem Tragkörper 14 abgestützten, zumindest bereichsweise flexiblen Druckkörper 16. Der Druckkörper 16 weist wenigstens einen mit Druckfluid beaufschlagbaren Hohlraum 18 auf, um über ein entsprechendes Druckkörpervolumen eine vorgebbare Anpresskraft zu erzeugen.

Im vorliegenden Fall weist der Druckkörper 16 nur einen einzigen, zusammenhängenden Hohlraum 18 auf.

Über den Druckschuh 10 kann ein flexibles Band, beispielsweise der flexible Pressmantel einer Schuhwalze, geführt sein. Über die am Unterteil 20 des Druckschuhs 10 angreifende Anpresseinheit kann der Druckschuh 10 und damit das betreffende flexible Band zur Bildung eines verlängerten Pressspaltes gegen eine Gegenfläche gepresst werden, die beispielsweise durch eine Gegenwalze gebildet sein kann.

Der im vorliegenden Fall als Hebe- oder Druckkissen ausgeführte Druckkörper 16 ist praktisch leckagefrei ausgeführt. Wie anhand der Figur 1 zu erkennen ist, ist er im vorliegenden Fall in Form eines Faltenbalgs mit beispielsweise drei vorzugsweise umlaufenden Außenfalten 22 ausgeführt.

Der Druckkörper 16 soll eine möglichst große den Druckschuh 10 bzw. dessen Unterteil 20 beaufschlagende Anpressfläche 24 besitzen, um den zur Erzielung der erforderlichen Linienkraft benötigten Druck möglichst gering zu halten. Dies wird mit dem erfindungsgemäßen Druckkörper 16 erreicht.

Der Druckkörper 16 kann beispielsweise eine allgemein quaderförmige Gestalt besitzen. Die den Druckschuh 16 bzw. dessen Unterteil 20 beaufschlagende Anpressfläche 24 des Druckkörpers 16 kann zumindest im Wesentlichen dem maximalen Druckkörperquerschnitt entsprechen.

In der Figur 1 ist überdies eine Verbindung 26 zur Druckfluidversorgung zu erkennen.

Wie sich aus der Figur 2 ergibt, kann der Druckkörper 16 grundsätzlich auch mehrere Verbindungen 26 zur Druckfluidversorgung aufweisen. Im vorliegenden Fall sind zwei solche Verbindungen 26 vorgesehen. Wie anhand der Figur 2 zu erkennen ist, sind die der Verbindung mit der Druckfluidversorgung dienenden Armaturen zweckmäßigerweise auf der vom Druckschuh 10 (vgl. auch Figur 1) abgewandten Seite des Druckkörpers 16 angeordnet. Für einen verbesserten Durchfluss des Druckfluids kann hierbei eine diagonale Anordnung dieser Armaturen vorgesehen sein.

Der Druckkörper 16 ist zweckmäßigerweise variabel mit dem betreffenden Druckfluid beaufschlagbar, um durch eine entsprechende Variation des Druckkörpervolumens eine variabel einstellbare Anpresskraft zu erzeugen.

Wie sich aus den Figuren 3 bis 5 ergibt, können mehrere in Maschinenlaufrichtung MD aufeinanderfolgende Druckkörper 16 und/oder mehrere in Querrichtung CD aufeinanderfolgende Druckkörper 16 vorgesehen sein.

Figur 3 zeigt in schematischer Darstellung eine Ausführungsform der Anpresseinrichtung 12 mit zwei in Maschinenlaufrichtung MD aufeinanderfolgenden Druckkörpern 16 sowie mit dem Druckschuh 10 zugeordneten Rückzugs- oder Rückholelementen 28.

Die in Machinenlaufrichtung MD aufeinanderfolgenden Druckkörper 16 sind mit getrennten Verbindungen 26 zur Druckfluidquelle 30 versehen. Dabei sind diese in Machinenlaufrichtung MD aufeinanderfolgenden Druckkörper 16 zur Variation des Linienkraft- und/oder Drucklängsprofils im mit der Gegenfläche gebildeten Pressnip insbesondere unabhängig voneinander mit Druckfluid beaufschlagbar. Im vorliegenden Fall sind die Druckkörper 16 zwar mit der gleichen Druckfluidquelle 30 verbunden, der Zuleitung zu dem einen der beiden Druckkörper 16 kann jedoch beispielsweise ein Druckreduzierventil 32 oder dergleichen vorgesehen sein, so dass die beiden Druckkörper 16 erforderlichenfalls mit unterschiedlichem Druck beaufschlagt werden können.

Wie anhand der Figuren 3 und 4 zu erkennen ist, können in Maschinenlaufrichtung betrachtet sowohl an der Vorderseite als auch an der Rückseite des Druckschuhs 10 Rückzugs- oder Rückholelemente 28 vorgesehen sein, um den Druckschuh 10 von der Gegenfläche wegzubewegen.

Ein jeweiliges Rückzugselement 28 kann beispielsweise wenigstens ein Feder- und/oder wenigstens ein Zylinder/Kolben-Element umfassen.

Figur 4 zeigt in schematischer Darstellung eine Ausführungsform der Anpresseinrichtung 12 mit in Maschinenlaufrichtung MD betrachtet lediglich einem Druckkörper 16. Auch in diesem Fall sind dem Druckschuh 10 wieder Rückzugselemente 28 zugeordnet. Ein jeweiliges Rückzugselement 28 kann auch im vorliegenden Fall beispielsweise wieder wenigstens ein Feder- und/oder wenigstens ein Zylinder/Kolben-Element umfassen.

Wie anhand der Figuren 3 und 4 zu erkennen ist, können die Rückzugselemente 28 auf der vom Druckschuh 10 abgewandten Seite des Tragkörpers 14 vorgesehen und über sich durch den Tragkörper 14 hindurch erstreckende Zugelemente 34 mit dem Druckschuh 10 verbunden sein.

Wie anhand der Figur 4 zu erkennen ist, ist der Druckkörper 16 wieder mit wenigstens einer Verbindung 16 zur Druckfluidversorgung 30 versehen.

Figur 5 zeigt in schematischer Darstellung eine Ausführungsform der Anpresseinrichtung 12 mit drei in Querrichtung CD aufeinanderfolgenden Druckkörpern 16.

Die in Querrichtung CD aufeinanderfolgenden Druckkörper 16 können zur Variation des Linienkraft- und/oder Druckquerprofils im mit der Gegenfläche gebildeten Pressnip insbesondere wieder unabhängig voneinander mit Druckfluid beaufschlagbar sein. Sie sind also wieder mit getrennten Verbindungen 26 zur Druckfluidversorgung versehen.

Im vorliegenden Fall sind beispielsweise drei in Querrichtung CD aufeinanderfolgende Druckkörper 16 vorgesehen, es können jedoch auch mehr als drei oder nur zwei Druckkörper 16 in Querrichtung aufeinander folgen.

Es ist insbesondere auch eine Kombination der Ausführungen gemäß Figur 3 bzw. 4 mit der Ausführung gemäß Fig. 5 denkbar.

In Figur 6 wird der Druckschuh 10 über zwei in Rotationsrichtung nebeneinander im Druckbett 36 liegende Druckkörper 16 in Form von axial verlaufenden Druckschläuchen angepresst. Auch hier wird die Ausdehnung des Druckschlauches in Pressrichtung über den Druck des Druckfluids im Druckschlauch eingestellt.

Zur Anpassung an die jeweilige Arbeitsbreite können Druckkörper 16 unterschiedlicher Länge vorgesehen sein.

Sind zumindest drei in Querrichtung CD aufeinanderfolgende Druckkörper 16 vorgesehen, so ist über die randseitigen Druckkörper 16 beispielsweise eine Randzonensteuerung möglich. Wie anhand der Figur 5 zu erkennen ist, können die randseitigen Druckkörper 16 z.B. eine geringere in Querrichtung gemessene Länge besitzen als der bzw. die mittleren Druckkörper 16.

Länge und Form der Druckkörper 16 können insbesondere durch Anschläge begrenzt sein.

Die dem Druckschuh 10 zugewandte Anpressfläche eines jeweiligen Druckkörpers 16 ist relativ groß, so dass der erforderliche Öldruck entsprechend gering gehalten wird. Die Armaturen zur Verbindung mit der Druckfluidversorgung sind an der Unterseite eines jeweiligen Druckkörpers 16 angeordnet (vgl. Figur 2). Dabei können die Armaturen für einen verbesserten Druckfluiddurchfluss diagonal angeordnet sein (vgl. insbesondere wieder Figur 2). Der jeweilige Hub ergibt sich über eine Volumenänderung durch Öffnen der Falten 22 (vgl. insbesondere Figur 1). Mit einer begrenzten Anzahl von Außenfalten 22 (vgl. die Ausführungsform gemäß Figur 1 mit lediglich drei Außenfalten) ergibt sich eine entsprechend geringere Ausgangshöhe. Die Druckkörper 16 können insbesondere aus faserverstärktem Kunststoff oder dergleichen bestehen.

Ein jeweiliger Druckkörper 16 kann in einem Druckbett 36 des Tragkörpers 14 montiert sein (vgl. insbesondere Figur 1). Dabei kann der Druckkörper 16 durch eine entsprechende Gestaltung des Druckbettes 36 und des Druckschuhunterteils 20 fixiert sein.

Figur 7 zeigt einen Druckschuh 10, der über ein Lagerelement 36 in Maschinenlaufrichtung MD drehbar gelagert ist, wie durch Pfeil 38 angedeutet ist. Die Lagerung 36 ist ihrerseits in einem horizontalen Lager 40 frei beweglich gelagert. Bei dieser Ausgestaltung sind in Maschinenlaufrichtung MD, wie dargestellt, zwei Druckkörper 16 hintereinander angeordnet. Zusätzlich kann auch eine, bevorzugt mehrfache, drehbare Lagerung in Maschinenquerrichtung CD vorgesehen sein, die hier nicht dargestellt ist.

Figur 8 zeigt eine Variante, bei welcher zwei Druckkörper 16 übereinander angeordnet sind. Zwischen den beiden Druckkörpern 16 ist eine Trennplatte 42 vorgesehen. Anstelle des unteren Druckkörpers 16 können auch Druckkolben vorgesehen sein. Außerdem könne jeweils in Maschinenquerrichtung CD mehrere Druckkörper 16 nebeneinander angeordnet sein, wie dies zu den vorherigen Ausführungsbeispielen beschrieben wurde. Dasselbe gilt für die Variante von Figur 7.

### Bezugszeichenliste

- 10: Druckschuh
- 12: Anpresseinrichtung
- 14: Tragkörper
- 16: Druckkörper
- 18: Hohlraum
- 20: Unterteil
- 22: Außenfalte
- 24: Anpressfläche
- 26: Verbindung
- 28: Rückzugs- oder Rückholelement
- 30: Druckfluidquelle
- 32: Druckreduzierventil
- 34: Zugelement
- 36: Druckbett
- 37: Lagerung
- 38: Pfeil
- 40: horizontales Lager
- 42: Trennplatte

- MD: Maschinenlaufrichtung
- CD: Querrichtung

## Patentansprüche

1. Schuhpresseinheit in einer Maschine zur Herstellung einer Faserstoffbahn, insbesondere Papier-oder Kartonbahn, wobei die Schuhpresseinheit eine durch eine Gegenwalze gebildete Gegenfläche und eine Schuhwalze mit einem flexiblen Pressmantel, einen Druckschuh (10) und eine Anpresseinrichtung, aufweist, wobei die Anpresseinheit wenigstens einen an einem Tragkörper (14) abgestützten, zumindest bereichsweise flexiblen Druckkörper (16) umfasst, der wenigstens einen Hohlraum (18) aufweist, der mit Druckfluid beaufschlagbar ist, um über ein entsprechendes Druckkörpervolumen eine vorgebbare Anpresskraft zu erzeugen,
**dadurch gekennzeichnet,**
**dass** dem Druckschuh (10) wenigstens ein Rückzugselement (28) zugeordnet ist, durch das er von der Gegenfläche wegbewegbar ist.

2. Schuhpresseinheit nach Anspruch 1,
**dadurch gekennzeichnet,**
**dass** das Rückzugselement (28) wenigstens ein Feder- und/oder wenigstens ein Zylinder/Kolben-Element umfasst.

3. Schuhpresseinheit nach einem der vorhergehenden Ansprüche,
**dadurch gekennzeichnet,**
**dass** Länge und Form wenigstens eines Druckkörpers (16) zumindest teilweise durch Anschläge bestimmt sind.

4. Schuhpresseinheit nach einem der vorhergehenden Ansprüche,
**dadurch gekennzeichnet,**
**dass** in der Mitte der Arbeitsbreite und/oder an den Außenseiten wenigstens eines Druckschuhs (10) eine Anschlagleiste vorgesehen ist.

5. Schuhpresseinheit nach Anspruch 4,
**dadurch gekennzeichnet,**
**dass** die Anschlagleiste mit, bevorzugt austauschbaren, Gleitstreifen versehen ist.

6. Schuhpresseinheit nach Anspruch 4 oder 5,
**dadurch gekennzeichnet,**
**dass** die Anschlagleiste in der Mitte der Arbeitsbreite länger ist als die übrigen Anschläge.

7. Schuhpresseinheit nach einem der Ansprüche 4 bis 6,
**dadurch gekennzeichnet,**
**dass** die Anschlagleiste in der Mitte der Arbeitsbreite in einem U-förmigen Anschlag geführt ist.

8. Schuhpresseinheit nach einem der vorhergehenden Ansprüche,
**dadurch gekennzeichnet,**
**dass** die der Verbindung mit der Druckfluidversorgung dienenden Armaturen auf der vom Druckschuh (10) abgewandten Seite wenigstens eines Druckkörpers (16) angeordnet sind.

9. Schuhpresseinheit nach Anspruch 8,
**dadurch gekennzeichnet ,**
**dass** die Verbindungen zur Druckfluidversorgung (26) relativ zu mindestens einem Druckkörper (16) diagonal angeordnet sind.

10. Schuhpresseinheit nach einem der Ansprüche 8 oder 9,
**dadurch gekennzeichnet,**
**dass** die Armaturen benachbarter Druckkörper (16) paarweise, insbesondere einlaufseitig/auslaufseitig abwechselnd, miteinander verbunden sind.

11. Schuhpresseinheit nach einem der Ansprüche 8-10,
**dadurch gekennzeichnet,**
**dass** die Verbindung unterhalb des Tragkörper-Obergurtes und/oder neben dem Steg des Tragkörpers (14) vorgesehen ist.

12. Schuhpresseinheit nach einem der vorhergehenden Ansprüche,
**dadurch gekennzeichnet,**
**dass** wenigstens ein Druckkörper (16) zumindest teilweise aus Faser verstärktem Kunststoff besteht.

13. Maschine zur Herstellung einer Faserstoffbahn, insbesondere Papier- oder Kartonbahn mit einer Schuhpresseinheit Schuhpresseinheit nach einem der vorhergehenden Ansprüche,
**dadurch gekennzeichnet,**
**dass** der Druckschuh (10) in Maschinenlaufrichtung (MD), insbesondere mittig, drehbar gelagert ist.

14. Maschine zur Herstellung einer Faserstoffbahn, insbesondere Papier- oder Kartonbahn mit einer Schuhpresseinheit Schuhpresseinheit nach einem der vorhergehenden Ansprüche,
**dadurch gekennzeichnet,**
**dass** der Druckschuh (10) in Maschinenquerrichtung (CD), insbesondere mehrfach, drehbar gelagert ist.

15. Maschine nach Anspruch 13 oder 14,
dadurch **gekennzeichne**t,
dass die drehbare Lagerung (36) ihrerseits in horizontaler Richtung frei beweglich gelagert ist.

16. Schuhpresseinheit nach einem der Ansprüche 1-12,
**dadurch gekennzeichnet,**
**dass** zwei oder mehr Druckkörper (16) übereinander angeordnet sind.

17. Schuhpresseinheit nach Anspruch 16,
**dadurch gekennzeichnet,**
**dass** zwischen den übereinander angeordneten Druckkörpern (16) eine oder mehrere Trennplatten (42) angeordnet sind.

## Claims

1. Shoe press unit in a machine for producing a fibrous web, in particular a paper or board web, the shoe press unit having a mating surface formed by a mating roll and a shoe roll having a flexible press shell, a pressure shoe (10) and a pressing device, the pressing unit comprising at least one pressure element (16) that is flexible, at least in some regions, is supported on a supporting body (14) and has at least one cavity (18) which can be loaded with pressurized fluid, in order to generate a predefinable pressing force via a corresponding pressure element volume,
**characterized in that**
the pressure shoe (10) is assigned at least one retraction element (28), by which it can be moved away from the mating surface.

2. Shoe press unit according to Claim 1,
**characterized in that**
the retraction element (28) comprises at least one spring and/or at least one cylinder/piston element.

3. Shoe press unit according to one of the preceding claims,
**characterized in that**
length and shape of at least one pressure element (16) are at least partly determined by stops.

4. Shoe press unit according to one of the preceding claims,
**characterized in that**
a stop strip is provided in the centre of the working width and/or on the outer sides of at least one pressure shoe (10).

5. Shoe press unit according to Claim 4,
**characterized in that**
the stop strip is provided with sliding strips, preferably replaceable sliding strips.

6. Shoe press unit according to Claim 4 or 5,
**characterized in that**
the stop strip in the centre of the working width is longer than the other stops.

7. Shoe press unit according to one of Claims 4 to 6,
**characterized in that**
the stop strip in the centre of the working width is guided in a U-shaped stop.

8. Shoe press unit according to one of the preceding claims,
**characterized in that**
the fittings used for the connection to the pressurized fluid supply are arranged on the side of at least one pressure element (16) that faces away from the pressure shoe (10).

9. Shoe press unit according to Claim 8,
**characterized in that**
the connections to the pressurized fluid supply (26) are arranged diagonally relative to at least one pressure element (16).

10. Shoe press unit according to one of Claims 8 or 9,
**characterized in that**
the fittings of adjacent pressure elements (16) are connected to one another in pairs, in particular alternately on the inlet side/outlet side.

11. Shoe press unit according to one of Claims 8 to 10,
**characterized in that**
the connection is provided underneath the supporting body upper flange and/or beside the web of the supporting body (14).

12. Shoe press unit according to one of the preceding claims,
**characterized in that**
at least one pressure element (16) is at least partly composed of fibre-reinforced plastic.

13. Machine for producing a fibrous web, in particular a paper or board web, having a shoe press unit according to one of the preceding claims,
**characterized in that**
the pressure shoe (10) is mounted, in particular centrally, such that it can rotate in the machine running direction (MD).

14. Machine for producing a fibrous web, in particular a paper or board web, having a shoe press unit according to one of the preceding claims,
**characterized in that**
the pressure shoe is mounted, in particular in multiples, such that it can rotate in the cross-machine direction (CD).

15. Machine according to Claim 13 or 14,
**characterized in that**
the rotatable mounting (36) is in turn mounted such that it can move freely in the horizontal direction.

16. Shoe press unit according to one of Claims 1 - 12,
**characterized in that**
two or more pressure elements (16) are arranged above one another.

17. Shoe press unit according to Claim 16,
**characterized in that**
one or more separating plates (42) is/are arranged between pressure elements (16) arranged above one another.

## Revendications

1. Unité de presse à sabot dans une machine de fabrication d'une nappe fibreuse, en particulier une nappe de papier ou de carton, dans laquelle l'unité de presse à sabot présente une surface conjuguée formée par un cylindre conjugué et un cylindre à sabot avec une enveloppe de presse flexible, un sabot de pression (10) et un dispositif de pressage, l'unité de pressage comprenant au moins un corps de pression (16) au moins en partie flexible, supporté sur un corps porteur (14), qui présente au moins une cavité (18) qui peut être sollicitée avec du fluide sous pression, afin de produire une force de pressage prédéfinissable par le biais d'un volume correspondant du corps de pression,
**caractérisée en ce que**
le sabot de pression (10) est associé à au moins un élément de rappel (28) qui peut l'écarter de la surface conjuguée.

2. Unité de presse à sabot selon la revendication 1,
**caractérisée en ce que**
l'élément de rappel (28) comprend au moins un élément de ressort et/ou au moins un élément de cylindre/piston.

3. Unité de presse à sabot selon l'une quelconque des revendications précédentes,
**caractérisée en ce que**
la longueur et la forme d'au moins un corps de pression (16) sont déterminées au moins en partie par des butées.

4. Unité de presse à sabot selon l'une quelconque des revendications précédentes,
**caractérisée en ce que**
dans le centre de la largeur de travail et/ou au niveau des côtés extérieurs d'au moins un sabot de pression (10) est prévue une barre de butée.

5. Unité de presse à sabot selon la revendication 4,
**caractérisée en ce que**
la barre de butée est munie de bandes de glissement de préférence remplaçables.

6. Unité de presse à sabot selon la revendication 4 ou 5,
**caractérisée en ce que**
la barre de butée au milieu de la largeur de travail est plus longue que les autres butées.

7. Unité de presse à sabot selon l'une quelconque des revendications 4 à 6,
**caractérisée en ce que**
la barre de butée au milieu de la largeur de travail est guidée dans une butée en forme de U.

8. Unité de presse à sabot selon l'une quelconque des revendications précédentes,
**caractérisée en ce que**
les armatures servant à la connexion à l'alimentation en fluide sous pression sont disposées sur le côté d'au moins un corps de pression (16) opposé au sabot de pression (10).

9. Unité de presse à sabot selon la revendication 8,
**caractérisée en ce que**
les connexions à l'alimentation en fluide sous pression (26) sont disposées en diagonale par rapport à au moins un corps de pression (16).

10. Unité de presse à sabot selon l'une quelconque des revendications 8 ou 9,
**caractérisée en ce que**
les armatures de corps de pression adjacents (16) sont connectées les unes aux autres par paires, notamment en alternance du côté de l'entrée / du côté de la sortie.

11. Unité de presse à sabot selon l'une quelconque des revendications 8 à 10,
**caractérisée en ce que**
la connexion est prévue en dessous de la sangle supérieure du corps porteur et/ou à côté de la partie de coeur du corps porteur (14).

12. Unité de presse à sabot selon l'une quelconque des revendications précédentes,
**caractérisée en ce**
**qu'**au moins un corps de pression (16) se compose au moins en partie d'un plastique renforcé par des fibres.

13. Machine de fabrication d'une nappe fibreuse, en particulier d'une nappe de papier ou de carton, comprenant une unité de presse à sabot selon l'une quelconque des revendications précédentes,
**caractérisée en ce que**
le sabot de pression (10) est monté à rotation dans le sens d'avance de la machine (MD), notamment centralement.

14. Machine de fabrication d'une nappe fibreuse, en particulier d'une nappe de papier ou de carton, comprenant une unité de presse à sabot selon l'une quelconque des revendications précédentes,
**caractérisée en ce que**
le sabot de pression (10) est monté à rotation, notamment plusieurs fois, dans le sens travers de la machine (CD).

15. Machine selon la revendication 13 ou 14,
**caractérisée en ce que**
le support rotatif (36) est pour sa part monté de manière librement mobile dans la direction horizontale.

16. Unité de presse à sabot selon l'une quelconque des revendications 1 à 12,
**caractérisée en ce que**
deux ou plus de deux corps de pression (16) sont disposés les uns au-dessus des autres.

17. Unité de presse à sabot selon la revendication 16,
**caractérisée en ce**
**qu'**une ou plusieurs plaques de séparation (42) sont disposées entre les corps de pression (16) disposés les uns au-dessus des autres.
